# EUROPÄISCHE PATENTSCHRIFT

(11) **EP 0 213 195 B1**
(45) Veröffentlichungstag und Bekanntmachung des Hinweises auf die Patenterteilung: **10.10.1990**
(21) Anmeldenummer: 86901839.0
(22) Anmeldetag: 01.03.1986
(51) Int. Cl.: A63B 69/40

(54) **VERFAHREN UND VORRICHTUNG ZUM GERICHTETEN SCHIESSEN VON FUSSBÄLLEN**
PROCESS AND DEVICE FOR THE AIMED SHOOTING OF SOCCER BALLS
PROCEDE ET DISPOSITIF PERMETTANT LE TIR AJUSTE DE BALLONS DE FOOTBALL

(30) Priorität: 01.03.1985 CH 923/85
(43) Veröffentlichungstag der Anmeldung: 11.03.1987
(73) Patentinhaber: SCHEIWILLER, Kurt, CH-9242 Oberuzwil (CH)
(72) Erfinder: SCHEIWILLER, Kurt, CH-9242 Oberuzwil (CH)
(74) Vertreter: Seehof, Michel
(86) Internationale Anmeldenummer: EP8600105
(87) Internationale Veröffentlichungsnummer: WO8605109

(56) Entgegenhaltungen:
- DE-A- 2 651 335
- FR-A- 788 500
- FR-A- 2 165 198
- FR-A- 2 529 793
- GB-A- 1 195 798

## Beschreibung

Die Erfindung bezieht sich auf ein Verfahren zum gerichteten Schießen von Fußbällen gemäß dem Oberbegriff des Anspruchs 1, sowie auf eine Vorrichtung zur Durchführung eines solchen Verfahrens.

Ein solcher Stand der Technik ist beispielsweise in der DE-C-2 651 335 beschrieben. Dabei wird jeder Fußball aus einem Ballmagazin vereinzelt in eine Schußausgangsstellung gebracht. Sodann wird ein Schlagarm nach Einrücken
eines Nockenantriebes
zusammen mit einem Fußball längs einer Kreisbahn beschleunigt. Die Endstellung des Schlagarmes nach erfolgtem Schuß wird durch einen Dämpfer bestimmt, der gleichzeitig auch im Mechanismus und Schlagarm verbleibende Bewegungsenergie aufnimmt. Das bekannte Gerät arbeitet zwar genau und zuverlässig, erwies sich in der Praxis jedoch als relativ schwer (300 bis 400 kg), wodurch seine Einsatzmöglichkeiten deutlich eingeschränkt werden. Darüberhinaus konnte beim Einsatz des Geräts beim Spieler auch eine gewisse Monotonie aufkommen, da der Ball im wesentlichen immer in gleicher Art abgeschossen wurde bzw. beim Spieler ankam. Wollte die Person, die das Gerät betreute, die Richtung der Wurfbahn des Balles ändern, so konnte der Spieler durch die entsprechenden Manipulationen am Gerät die Änderung sofort erkennen, bevor der Ball überhaupt abgeschossen wurde, was die Nützlichkeit des Geräts zum Training stark herabsetzt.

Aus der Druckschrift FR-A-2 165 198 ist eine Vorrichtung bekannt, bei der in ähnlicher Weise ein Ball mittels eines entlang einer Kreisbahn bewegten Schlagarmes aus einer Halterung entlang einer Führung beschleunigt wird. Die Abschußrichtung des Balles läßt sich bei dieser Vorrichtung zwar automatisch verstellen, jedoch weist auch dieses Gerät keine ausreichenden Variationsmöglichkeiten auf, um den Einsatz für ein realistisches Training zu ermöglichen.

Ausgehend hiervon liegt der Erfindung die Aufgabe zugrunde, ein verbessertes Ball-Schieß-Verfahren zu entwickeln, das derart verschiedene Spielvariationen erlaubt, daß sich ein möglichst wirklichkeitsnahes Ballverhalten ergibt, ohne dabei auf eine präzise, vorwählbare Abschußrichtung und Schußweite verzichten zu müssen. Ziel der Erfindung ist ferner die Schaffung eines neuen Ballschuß-Gerätes in besonders leichter Bauweise, mit dem sich zusammen mit der betreuenden Person - die keine Qualifikationen aufzuweisen braucht - ein möglichst wirklichkeitsnahes Ballverhalten nachbilden läßt.

Diese Aufgabe wird bei einem gattungsgemäßen Verfahren gemäß den kennzeichnenden Merkmalen von Anspruch 1 und/oder Anspruch 6 gelöst. Bei einer gattungsgemäßen Vorrichtung wird diese Aufgabe gemäß dem Kennzeichen des Anspruchs 7 gelöst. Vorteilhafte Weiterbildungen der Erfindung sind in Unteransprüchen gekennzeichnet.

Erfindungsgemäß wird ein variantenreiches Ballverhalten dadurch erreicht, daß zur Erzeugung eines in seiner Schußrichtung und/oder -weite wählbaren Effet-Balles (d.h. eines mit Drall versehenen Ballschusses) die Ballhalterung um einen Drehpunkt eingestellt bzw. verstellt wird, wobei der Drehradius im wesentlichen dem Drehradius der Kreisbahn des Schlagarmes entspricht. Dabei stimmt die Richtung der Kraftnormalen des Schlagarmes, die durch den Ballmittelpunkt verläuft, mit der gewünschten Abschußrichtung überein. Bei der Verwendung dieses Verfahrens kann durch ein nur geringes Verschieben der Ballhalterung, das vom angestrebten Spieler nicht ohne weiteres erkannt werden kann, ganz besonders aber zum Zeitpunkt des Abschusses noch unbemerkt bleibt, dem Ball einen Drall, also eine Bewegung um die eigene Achse, und dadurch eine krumme (bogenförmige) Wurfbahn aufgeprägt und hierdurch für in einem Training gewünschte Überraschungen gesorgt werden. Diese Überraschungen stehen dabei voll unter Kontrolle des Gerätebetreuers.

In vorteilhafter Ausgestaltung der Erfindung wird zur Erzeugung eines in der Abschußrichtung wählbaren Effet-Balles die Ballhalterung um einen Drehpunkt verdreht bzw. verstellt, der um die Summe aus einem Ballhalbmesser und einem Halbmesser der entsprechenden Kugelform des Schlägers (bzw. dem Radius eines kugeligen Schlagkopfes) parallel und in Abschußrichtung verschoben ist.

Hierdurch werden sehr genaue physikalische und geometrische Randbedingungen geschaffen, die zu einer Verbesserung des Verfahrens führen.

In vorzugsweiser Weiterführung der Erfindung wird zur Einstellung der Neigung der Abschußrichtung (Abschußwinkel) die Ballhalterung in der Höhe verstellt, so daß der Schlagauftreffpunkt am Ball entsprechend vorwählbar ist. Da die Erfindung eine Leichtbauweise der Vorrichtung erlaubt, ist es sehr zweckmässig, die horizontale Schussausrichtung durch Abdrehen der ganzen Vorrichtung zu bestimmen. Somit kann auf sehr einfache Weise jeder Schuss sowohl in Richtung, wie in Wurfweite und auch als Effet-Ball vorgewählt und ausgeführt werden.

Für die Einstellung der Wurfweite wird die Umlaufgeschwindigkeit des Schlagarmes innerhalb eines Bereiches von 100 bis 400 U/Min. geeignet gewählt, sodass jeweils eine entsprechende Beschleunigung dem Ball aufgeprägt wird.

Eine weitere, vorteilhafte Ausgestaltung der Erfindung besteht auch darin, dass zum Erzeugen eines Effet-Balles im Abstand zur Ballhalterung seitlich an die Flugbahn des Balles Drallklappen herangeführt werden, durch deren Berührung der vorbeifliegende Ball den gewünschten Drall aufgeprägt erhält.

Die Erfindung betrifft ferner eine Vorrichtung zum gerichteten Schiessen von Fussbällen, bei der der Ball aus einer Schussausgangsstellung in einer Halterung mittels eines entlang einer Kreisbahn bewegten Schlagarmes beschleunigt und nach dem Aufschlag des Schlagarmes auf den Ball aus der Halterung freigegeben wird. Erfindungsgemäss wird dabei vorgesehen, dass der Schlagarm zusammen mit einer Schwungmasse eine Schlageinheit ausbildet und mit der Schwungmasse in eine Drehbewegung versetzbar ist, bei der er aus einer ersten, neutralen Stellung, in der er den in der Schussausgangsstellung liegenden Fussball nicht berührt, in eine zweite aktive Schlagstellung verschwenkbar ist, in der er auf den Ball beim Vorbeidrehen auftrifft und ihn abschiesst, wonach er vor Beendigung des folgenden Umlaufes wieder in seine erste neutrale Stellung zurückgeklappt wird.

Schlagarm und Schwungmasse bilden nun eine rotierende Einheit, entsprechend leicht kann deshalb der Schlagarm allein gestaltet werden. Der Schlagarm muss während der Drehbewegung in eine Schlagstellung verschwenkt werden, wofür nur eine relativ geringe Kraft nötig ist. Ab dem Aufschlag wird dem Ball eine durch den Ballmittelpunkt gerichtete Beschleunigungskraft aufgeprägt, die längs einer Beschleunigungsstrecke wirksam bleibt. Beim unmittelbaren Aufschlag wird der mit Luft vollgepumpte Ball durch den Schlagarm örtlich etwas eingedrückt, wodurch sofort ein Reaktionsspiel zwischen der Elastizität des Balles und der Bewegung des Schlagarmes eintritt. Der Ball hebt sich wegen seiner Elastizität nach einem gewissen gemeinsamen Wegstück vom Schlagarm ab und fliegt frei in der vorgewählten Abschussrichtung, während sich der Schlagarm sofort wieder aus der Schussrichtungsbahn herausbewegt.

Die erfindungsgemässe Vorrichtung kann z.B. in Art eines grossen Handrasenmähers gestaltet und auch entsprechend gehandhabt werden. So kann eine leichte Maschine erstellt werden, die auf Rädern, gegebenenfalls über einen Motor angetrieben, fahrbar ist, und insbesondere eine sehr grosse Mobilität aufweist. Dabei kann der Antrieb sowohl elektrisch (etwa über eine Batterie) oder mit einem Benzinmotor erfolgen.

In vorteilhafter Weiterführung der Erfindung wird die Ballhalterung um eine senkrechte Drehachse verschwenkbar ausgebildet, wodurch verschiedene Aufschlagstellen des Schlagarmes am Ball für die Erzeugung von Effet-Bällen herbeigeführt werden können. Die senkrechte Drehachse wird im Nahbereich der Drehachse der Schwungmasse plaziert, d.h. im mittleren Bereich der ganzen Vorrichtung.

Bevorzugt weist der Schlagarm im Bereich des Schlagkopfes einen Kugelabschnitt auf, der auch in Form eines verkleinerten Ausschnittes eines Autoreifens ausgebildet sein kann.

Bei einem weiteren vorteilhaften Weiterausgestaltungsgedanken kann der in einer Horizontalebene bewegbare Schlagarm durch Verschwenken über eine Achse in eine Schussstellung gedreht werden, derart, dass eine an der Achse angebrachte mitrotierende Nocke über eine an der Vorrichtung fest angebrachte Auflaufkurve den Schlagarm unmittelbar nach jedem Schlag in eine Horizontalebene zurückdrückt und über einen lösbaren Riegel gegenüber der Schwungmasse blokkiert.

Effet-Bälle können mit der Vorrichtung auch erzeugt werden, wenn in einem Abstand von 1 bis 2 Fussball-Durchmessern von der Ballhalterung in Schussrichtung entfernt ein von wenigstens zwei Seiten wahlweise einschaltbarer Ball-Durchschussrahmen mit Schiebe- oder Schwenkklappen zum Einsatz kommt. Der Ball wird dabei durch den Schlagarm von der Ballhalterung weggeschlagen; bevor er aber die Maschine verlässt, fliegt er durch den Ball-Durchschussrahmen und streift auf der vorgewählten Seite die in seine Flugbahn hineinragende Klappe. Hierdurch erhält der Ball durch das einseitige Anstreifen an der Klappe einen Drall, der, je nach erfolgter Stärke des Anstreifens, einen entsprechend starken Drall und damit die Wirkung des Effet-Balles auslöst. Wenn auch bei dieser Ausgestaltung theoretisch die Erzeugung von Schuss und Effet-Ball entkoppelt sind, hat es sich dennoch gezeigt, dass das gemeinsame Zusammenwirken von erfindungsgemässer Erzeugung des Schlages gleichsam auf kleinstmöglichem Raum in Kombination mit der Verwendung eines rahmenartigen Drallerzeugers eine besonders geglückte Lösung der der Erfindung zugrunde liegenden Aufgabe ermöglicht. Dies gilt besonders für die geringen Abmessungen der Vorrichtung. Dreht die Schwungmasse um eine horizontale Achse, also in einer vertikalen Ebene, so wird die Vorrichtung ganz besonders schmal und kann sogar durch normale Türen ein- und ausgefahren werden.

In der Folge wird nun die Erfindung anhand von Ausführungsgedanken mit weiteren Einzelheiten noch näher erläutert. Es zeigen
Fig. 1 eine perspektivische Prinzip-Darstellung einer erfindungsgemässen Vorrichtung mit teilweise unterbrochenem Gehäuse;
Fig. 2 verschiedene Schusspositionen für einen Effet-Ball, sowie
Fig. 3 ein zweites Ausführungsbeispiel einer erfindungsgemässen Vorrichtung in perspektivischer Prinzip-Darstellung.

Zunächst wird auf Fig. 1 Bezug genommen. Die dort dargestellte Vorrichtung ist ähnlich einem fahrbaren Rasenmäher aus einem Fahrgestell 1, einem Satz von zwei Rädern 2, einer fest mit dem Fahrgestell 1 verbundenen Deichsel 3, zwei Haltegriffen 4 bzw. 4', einem Schutzgehäuse 5 sowie einem Ballmagazin 6 aufgebaut.

Zum leichteren Verständnis der Funktionsweise sind die zwei bewegbaren Kernbausätze der Vorrichtung hervorgehoben. Hierfür ist ein erster Kernbausatz, bestehend aus einer Schwungmasse 7, einer Schlagleiste 8 sowie einem Antriebsmotor 9, mit Punkten verdeutlicht, während der zweite Kernbausatz (für eine Ballhalterung sowie Ballpositionierung 10) mit Strichschaffur gekennzeichnet ist. Die Ballhalterung und Positionierung 10 weist folgenden Aufbau auf:

Ein Verschwenkarm 11 ist über ein Drehlager 12 und einen Support 13 sowie eine Haltelasche 14 fest mit einem Gestell 15, das Teil des Fahrgestelles 1 ist, verbunden. Der Verschwenkarm 11 ist ferner über ein Verlängerungsrohr 16 mit einer senkrechten Verstellstütze 17 über einen Drehbolzen 18 sowie zwei Laschen 19 befestigt.

Der Ballhalterung und Positionierung 10 sind zwei Grundfunktionen zugeordnet: Eine Höhenverstellung und eine seitliche Verstellung. Für die Positionierung eines Fussballes 20 in vertikaler Richtung ist an der Verstellstütze 17 ein Schaltgriff 21 angebracht, welcher in direkter Verbindung mit einem Arretierbolzen 22, in entsprechende Bohrungen 23 eines Bügels 24 einschiebbar ist. Ein Kabelzug 25 wird durch eine entsprechende Verschwenkbewegung (Pfeil 26) gezogen bzw. nachgelassen. Durch Ziehen und Nachlassen des Kabelzuges 25 wird eine Ballhalterung 27 an einer Gleitstütze 28 senkrecht nach oben bzw. nach unten bewegt. Die Bewegung nach unten kann auch durch das Eigengewicht der Ballhalterung 27 erfolgen und die Bewegung nach oben durch eine Feder unterstützt werden. Die Ballhalterung 27 weist ferner drei fingerartige dünne Metallfedern 29 auf, welche den Ball 20 mit leichter Pressung zum einen in Position halten und zum anderen ein Springen beim Hereinfallen eines neuen Balles 20' usw. verhindern sollen.

An einem U-förmigen Schenkel 30 der Verstellstütze 17 ist ein Bremsgriff 31 angebracht, der über einen (nicht dargestellten) Kabelzug eine Verdrehung des Verschwenkarmes 11 ausser nach einem gewollten Lösen des Bremsgriffes 31 verhindern soll. Wird also der Bremsgriff 31 nicht gelöst bzw. angezogen, so bleibt der Verschwenkarm 11 und ebenso die Ballhalterung 27 gegenüber dem Gestell 15 bzw. gegenüber dem Fahrgestell 1 starr fixiert.

Die seitliche Verstellung der Ballhalterung 10 dient zum Erzeugen eines Effet-Balles und wird weiter unten in Verbindung mit Fig. 2 weiterbeschrieben. In mittlerer Position entsteht ein normaler Gerade-Schuss. Die Richtungsänderung des Gerade-Schusses wird durch Verdrehen der ganzen Einheit erreicht.

An der Verstellstütze 17 bzw. am Schenkel 30 sind je ein Schaltknopf 32 bzw. 33, die direkt auf die entsprechende Steuerung eines Steuerkastens 34 wirken, angebracht. Diese Schaltknöpfe sind deshalb doppelt ausgeführt, damit nicht durch Unbefugte oder unbeabsichtigt ein Ballschuss ausgelöst wird, denn für jeden Schuss müssen beide Knöpfe gedrückt werden.

Die Schwungmasse 7 ist an einer Welle 35 mit einer Achse 36 befestigt, die in einem Abstand "X" zu einer entsprechenden Achse 37 des Drehlagers 12 am Gestell 15 angeordnet ist. Die Schwungmasse 7 wird damit um einen zur Bewegung der Ballhalterung 27 versetzten Mittelpunkt gedreht, sodass verschiedene Lagen des Balles 20 relativ zur Schlagleiste 8 einstellbar sind.

Die Schlagleiste 8 weist am äusseren Schlagende einen Kugelabschnitt 38 auf, auf dem sich der Aufschlagpunkt zum Ball ergibt. Die Schlagleiste 8 ist an ihrem inneren Ende fest mit einer Drehachse 39 verschweisst, sodass Drehachse 39 und Schlagleiste 8 eine gemeinsame Drehbewegung entsprechend Pfeil 40 durchführen. In der gezeichneten Position befindet sich die Schlagleiste 8 in ihrer aktiven Schlagposition unmittelbar vor dem Aufschlagen auf den Ball 20, wobei die Schwungmasse 7 mit der Schlagleiste 8 in Richtung des Pfeiles 41 mit einer stufenlos verstellbaren Drehzahl von 0 bis 500, vorzugsweise von 100 bis 400 Umdrehungen pro Minute über den Motor 9 angetrieben werden kann (je nach Einstellung). Die gewünschte Drehzahl kann am Steuerkasten 34 eingestellt werden; der Uebertrieb erfolgt über einen Riemen 42 und über eine Riemenscheibe 43, die auf der Welle 35 verkeilt ist.

Die Drehachse 39 ist mit der Schlagleiste 8 über zwei Lagerstellen 44 an der Schwungmasse 7 gehalten und weist am inneren Ende eine Nocke 45 auf, welche gegen eine Kurve 46 anläuft, die im Bereich des Drehkreises der Nocke 45 am Fahrgestell 1 angeschweisst ist.

Die Abstände zwischen Nocke 45 und Kurve 46 einerseits sowie zwischen Kugelabschnitt 38 der Schlagleiste 8 und Ball 20 anderseits sind so gewählt, dass die Nocke 45 die Kurve 46 erst dann berührt, wenn der Ball 20 abgeschossen und nicht mehr mit dem Kugelabschnitt 38 in Kontakt ist. Denn mit Nocke 45 und Kurve 46 wird die Schlagleiste 8 in die Drehebene der Schwungmasse 7 gedrückt und verbleibt dort so lange, bis ein Befehl für einen neuen Schuss gegeben wird.

Die Blockierung der Schlagleiste 8 in der horizontalen Leerlaufposition wird durch eine Nase der Nocke 45 sowie einen Riegel 49, der durch eine Feder 50 in Haltestellung gezogen ist, sichergestellt. Sobald die Nocke 45 an der Kurve 46 eine 90°-Drehung durchgeführt hat, verhindert der Riegel 49 ein Zurückspringen der Schlagleiste 8. Gleichzeitig wird mit der Drehbewegung der Nocke 45 eine starke Zugfeder 51 gespannt. Ueber den Steuerkasten 34 kann mittels einer elektromagnetischen Spule 47 ein Auslösbolzen 48 nach unten gedrückt werden, sodass nach einer entsprechenden Zeitverzögerung der Riegel 49 weggeschoben, die Spannkraft der Zugfeder 51 freigegeben und die Schlagleiste aus ihrer inaktiven, neutralen Freilaufposition in die aktive Schlagposition umgestellt wird. Für die Bewegung in die Schlagposition steht dabei etwa die Zeit einer halben Umfangsbewegung der Schwungmasse 7 zur Verfügung.

Es hat sich gezeigt, dass das Ballmagazin mit einer Laufbahn 52 entsprechend einer Kugelbahn für Kinder sehr zweckdienlich arbeitet. Die Bälle bewegen sich völlig mit der Schwerkraft auf der schrägen Bahn. Damit die Bälle bei der gezeigten Position der Ballhalterung 27 genau gleich in die Halterung hineinfallen, ist das letzte Teilstück 53 der Laufbahn am Verschwenkarm 11 befestigt und bewegt sich daher mit der Bewegung der Ballhalterung 27 mit. Das Einrollen des Balles 20"" in die Position des Balles 20'" ergibt durch die sehr kleine Verschiebung des letzten Teilstükkes 53 gegenüber der festen Laufbahn 52 keine Probleme. Eine genügend grosse Anzahl von Fussbällen kann auf diese Weise im Ballmagazin 6 gespeichert werden und findet von selbst den Weg in die Ballhalterung 27. Der zweitletzte Ball in Fig. 1, der Ball 20', wird durch den Ball 20, der bereits in der Ballhalterung 27 liegt, aufgehalten. Die Abschussbewegung des Balles 20 ist so rasch, dass, bedingt durch Trägheits- und Reibkräfte der davor gestapelten Bälle, der Abschuss durch die darüberliegenden Bälle nicht negativ beeinflusst wird. Der Schlagarm 8 bzw. der Kugelabschnitt 38 bleiben über ein gewisses Wegstück hinweg am Ball, jedenfalls so lange, dass der Ball 20 beim freien Wegfliegen nicht mehr in Kontakt mit dem Ball 20' steht. Der von selbst nachfolgende Ball stört damit auf keine Weise die Richtung oder Stärke des Ballschusses.

In Fig. 2 ist schematisch die geometrische Situation für einen Effet-Ball dargestellt, wobei Teile, die Teilen aus Fig. 1 entsprechen, mit gleichen Bezugszeichen wie in Fig. 1 versehen sind.

In Fig. 2 ist eine Situation dargestellt, bei welcher der Ball 20 mit dem Kugelabschnitt 38 in Kontakt steht. Dabei handelt es sich um eine idealisierte Darstellung, die sich sowohl bei der ersten wie bei der letzten Kontaktnahme von Schlagleiste 8 und Ball 20 etwa ergibt. Mit den verschiedenen Ballpositionen 20, bzw. 20a, bzw. 20b sollen verschiedene Ausgangssituationen für unterschiedliche Effet-Bälle gezeigt sein. Der Ball 20 ergibt z.B. entsprechend Pfeil 60 einen Effet-Ball nach rechts und der Ball 20a einen normalen Gerade-Schuss entsprechend Pfeil 61.

Ein Effet-Ball kommt dadurch zustande, dass dem Ball während seiner Beschleunigung gleichzeitig ein Drall und eine Drehbewegung um den eigenen Mittelpunkt aufgezwungen wird. Die Hauptbeschleunigung liegt beispielsweise für Ball 20 in Richtung des Pfeiles 60, verläuft also in Richtung der Gerade durch Mittel- bzw. Schwerpunkt M des Balles 20 und Auftreffpunkt B zwischen Ball 20 und Kugelabschnitt 38.

Da die Schlagleiste 8 aber dem Ball 20 auf einem bestimmten Beschleunigungswegstück folgt, entsteht neben der Hauptbewegungsrichtung (Pfeil 60) zusätzlich eine Wegveränderung senkrecht hieran, die in Fig. 2 mit "X" bezeichnet ist.

Bei der Erfindung ist der Ball während der Beschleunigung frei, sodass entsprechend die Bewegungskomponente X, bedingt durch Reibung, als Drallkomponente dem Ball aufgezwungen wird. Es hat sich gezeigt, dass eine Kugelform bzw. eine Form entsprechend einem verkleinerten Ausschnitt aus einem Autoreifen die besten Resultate sowohl für einen geraden Schuss, wie auch für Effet-Bälle ergibt. Demgegenüber würde eine scharfe Kante oder Fläche eine nur sehr beschränkte Variation der Schüsse erlauben.

Insbesondere wurden die besten Bedingungen geschaffen, wenn der Drehradius des Balles bezogen auf den Auftreffpunkt B des Kugelabschnittes 38 bzw. der Schwungmasse 7 dem Verstellradius zwischen der Achse 37 und dem Mittelpunkt des Balles 20 entspricht, und wenn ferner die beiden Achsen 36 und 37 um das Maß eines Ballhalbmessers und eines Kugelabschnitthalbmessers zusammen verschoben sind. Ist diese Geometrie einmal festgelegt, kann leicht der optimale Abschußsektor am Gerät selbst ermittelt werden. Diese Maßnahmen erlauben insbesondere eine Verkürzung des Drehkreises der Schlagleiste 8 bzw. der Schwungmasse 7, was wesentlich auch zur Reduzierung der Abmessung der-Vorrichtung und damit zur Gewichtseinsparung führt.

Was jedoch bei der neuen Erfindung ganz besonders gut gelöst scheint, ist die überraschend gute Zielgenauigkeit auch der Effet-Bälle, die nicht irgendwohin fliegen, sondern etwa in gleicher Richtung wie ein Geradeschuss abfliegen, wobei der Ball erst im letzten Teil der Flugbahn eine unerwartete Abbiegung bzw. eine neuerliche Bogenform annimmt.

In der Folge wird nun auf die Fig. 3 Bezug genommen. Der Aufbau der dort gezeigten Vorrichtung entspricht in vielen Teilen dem der Vorrichtung aus Fig. 1, weshalb nur unterschiedliche Teile mit anderen Bezugszeichen versehen wurden.

In Fig. 3 ist die Schwungmasse 7 an einer horizontalen Achse 70 gelagert, sodass sie sich in einer Vertikalebene bewegt.

Alle mechanischen und elektrischen Steuerelemente stimmen in ihrer Funktionsweise mit dem Beispiel aus Fig. 1 überein.

Eine Ballhalterung 71 ist an einem Kippgestell 72 drehbeweglich auf der horizontalen Achse 70 gelagert. Das Heben und Senken der Ballhalterung 71 erfolgt über einen Seilzug oder einen steuerbaren Zylinder 73, sodass der Ball 20 mit der Ballhalterung 71 in jeweils verschiedene Höhenlagen zur Schlagleiste 8 einstellbar ist. Der erfolgte Abschuss eines Balles 20 wird mit einem durch den Ball 20 betätigbaren Hebelwerk 74 zur Koordinierung des ganzen Bewegungsablaufes erfasst. Grundsätzlich anders als in Fig. 1 erfolgt in Fig. 3 allerdings die Erzeugung von Effet-Bällen. In Schussrichtung (Pfeil 75) vor der Ballhalterung 71 befindet sich ein Ball-Durchschussrahmen 76, welcher auf zwei Seiten mit je einer einschiebbaren, elastischen Klappe 77 bzw. 78 ausgerüstet ist. Je nachdem, auf welche Seite der Effet-Ball abgelenkt werden soll, wird die entsprechende Türe 77 bzw. 78 durch Verschieben eines Einlass-Rahmens 79 über einen Seilzug oder einen Verschiebemotor 80 so eingeschoben, dass der Ball auf seiner Flugbahn die entsprechende Klappe 77 oder 78 seitlich streift und dadurch den gewünschten Drall erhält. Der Einlagerahmen 79 selbst ist auf einer Kulisse 81 gelagert, welche wie die Ballhalterung 71 mit dem Kippgestell 72 fest verbunden ist. Dies hat insbesondere den Vorteil, dass die freie Oeffnung 82 des Einlage-Rahmens 79 klein gewählt werden kann, weil sie immer in Schussrichtung bewegt und mitverschwenkt wird. Will man die Schussrichtung in horizontaler Richtung ändern, so wird die ganze Vorrichtung auf den Rädern 2 entsprechend gedreht. Die Räder 2 sind, wie alle übrigen mechanischen Elemente, an einem Gestell 15 befestigt. Die Verstellung der vertikalen Abschussrichtung wird, wie dargelegt, über einen Seilzug oder Zylinder 73 sowie das Kippgestell 72 ermöglicht und kann für die Bedienungsperson genau gleich wie in Fig. 1 erfolgen. Für die Maschine ist zum Schutz gegen Umwelteinflüsse wie auch zur Sicherheit der betreuenden Personen eine Abdeckhaube 83 angedeutet, welche die ganze obere Seite abschliesst. Der Vorteil der Lösung gemäss Fig. 3 liegt darin, dass die Maschine 70 bis 80 cm breit gebaut werden kann, also durch alle normalen Raumtüren führbar ist. Dabei ist es sinnvoll, das Ballmagazin als Laufbahn 52 wie in Fig. 1 auszubilden. Ein bewegliches Bahnstück 84, das gleichzeitig die Ballhalterung 71 trägt, ist für eine freie Kippbewegung mit dem Kippgestell 72 über eine Lasche 85 verbunden, j.edoch von der Laufbahn 52 getrennt, und so ausgebildet bzw. abgekröpft, dass die auf dem Bahnstück 84 wartenden Bälle von der Bewegung der Schlagleiste 8 nicht gestört werden. Selbstverständlich ist es möglich, dass die Lösung gemäss Fig. 1 ebenfalls mit einem Ball-Durchschussrahmen 76 ausgerüstet werden kann, wobei dann der Verschwenkarm 11 entfallen kann.

## Patentansprüche

1. Verfahren zum gerichteten Schießen von Fußbällen, bei dem der Ball aus einer Schußausgangsstellung in einer Halterung mittels eines entlang einer Kreisbahn bewegten Schlagarmes über eine Beschleunigungsstrecke beschleunigt und danach freigegeben wird, dadurch gekennzeichnet, daß am Ende der Beschleunigungsstrecke die Richtung der Kraftnormalen des Schlagarmes, die durch den Ballmittelpunkt und durch den Schlagauftreffpunkt verläuft, mit der gewünschten Abschußrichtung übereinstimmt und daß zum Erzeugen eines in seiner Abschußrichtung wählbaren, mit Drall behafteten Ballschusses die Halterung um einen Drehpunkt verstellt wird, wobei der Drehradius der Halterung im wesentlichen dem Drehradius der Kreisbahn des Schlagarmes entspricht.

2. Verfahren nach Anspruch 1, dadurch gekennzeichnet, daß die Halterung um einen Drehpunkt verstellt wird, der um die Summe eines Ballhalbmessers und eines Halbmessers des Kugelabschnittes der Schlagleiste parallel und in Abschußrichtung verschoben ist.

3. Verfahren nach Anspruch 1 oder 2, dadurch gekennzeichnet, daß zum Einstellen der Neigung der Abschußrichtung bzw. des Abschußwinkels die Ballhalterung in der Höhe verstellt und dadurch der Auftreffpunkt des Schlages am Ball entsprechend verändert wird.

4. Verfahren nach einem der vorhergehenden Ansprüche, dadurch gekennzeichnet, daß zur Veränderung der horizontalen Schußausrichtung die ganze Vorrichtung als Einheit auf Rädern gestützt abgedreht wird.

5. Verfahren nach einem der vorhergehenden Ansprüche, dadurch gekennzeichnet, daß die Wurfweite durch Verstellen der Drehzahl des Schlagarmes innerhalb eines Bereiches von 100 bis400 Umdrehungen pro Minute eingestellt wird.

6. Verfahren zum gerichteten Schießen von Fußbällen, bei dem der Ball aus einer Schußausgangsstellung in einer Halterung mittels eines entlang einer Kreisbahn bewegten Schlagarmes über eine Beschleunigungsstrecke beschleunigt und danach freigegeben wird, dadurch gekennzeichnet, daß am Ende der Beschleunigungsstrecke die Richtung der Kraftnormalen des Schlagarmes, die durch den Ballmittelpunkt und durch den Schlagauftreffpunkt verläuft, mit der gewünschten Abschußrichtung übereinstimmt und daß zum Erzeugen eines mit Drall behafteten Ballschusses in einem Abstand nach derAbschußstelle seitlich an die Flugbahn des Balles Ablenk-oder Drallklappen herangebracht werden.

7. Vorrichtung zum gerichteten Schießen von Fußbällen, bei der ein Ball (20) aus einer Schußausgangsstellung in einer Ballhalterung (27) mittels einer entlang einer Kreisbahn bewegten Schlagleiste (8) beschleunigbar ist, und nach dem Aufschlag der Schlagleiste (8) auf den Ball (20) aus der Ballhalterung (27) freigegeben wird zur Durchführung eines Verfuhrens nach einem der vorangehenden Ansprüche, dadurch gekennzeichnet, daß die Schlagleiste (8) zusammen mit einer Schwungmasse (7) eine Schlageinheit bildet und mit der Schwungmasse in eine Drehbewegung versetzbar ist, bei der sie aus einer ersten neutralen Stellung, in welcher sie bei der Umdrehung den in der Schußausgangsstellung liegenden Ball (20) nicht berührt, in eine zweite aktive Schlagstellung verschwenkbar ist, in der sie auf den in der Schußausgangsstellung liegenden Ball (20) beim Vorbeilauf auftrifft und diesen abschießt, wonach sie vor dem nächsten Umlauf wieder in ihre erste neutrale Stellung zurückklappbar it.

8. Vorrichtung nach Anspruch 7, dadurch gekennzeichnet, daß die Schwungmasse (7) um eine vertikale Achse (36) in einer horizontalen Ebene drehbeweglich gelagert ist.

9. Vorrichtung nach den Ansprüchen 7 oder 8, dadurch gekennzeichnet, daß die Ballhalterung (27) um eine senkrechte Drehachse (37) verschwenkbar ist.

10. Vorrichtung nach Anspruch 7, dadurch gekennzeichnet, daß die Schwungmasse (7) um eine horizontale Achse (70) in einer vertikalen Ebene drehbeweglich gelagert ist.

11. Vorrichtung nach den Ansprüchen 7, 8 oder 10, dadurch gekennzeichnet, daß im Abstand zu der Ballhalterung (27) ein BallDurchschußrahmen (76) mit wenigstens von zwei Seiten einschiebbaren Klappen (77 bzw. 78) angeordnet sind.

12. Vorrichtung nach Anspruch 11, dadurch gekennzeichnet, daß die Klappen aus elastischem Material bestehen.

13. Vorrichtung nach Anspruch 7, dadurch gekennzeichnet, daß die Schlagleiste (8) einen Schlagkopf aufweist, der als Kugelabschnitt (38) oder in Form eines verkleinerten Autoreifens ausgebildet ist.

## Revendications

1. Procédé pour le lancement dirigé de ballons, dans lequel le ballon, à partir d'une position initiale de lancement dans un élément de retenue, est accéléré sur un trajet d'accélération par un bras de chasse en mouvement le long d'une trajectoire circulaire et est ensuite libéré, caractérisé en ce qu'à la fin du trajet d'accélération, la direction de la normale de la force du bras de chasse, qui passe par le centre du ballon et par le point d'impact, coincide avec la direction de lancement désirée, et qu'en vue d'obtenir un lancement de ballon soumis à un mouvement giratoire et dont la direction de tir peut être choisie, l'on déplace l'élément de retenue autour d'un centre de rotation, le rayon de rotation de l'élément de retenue correspondant essentiellement au rayon de la trajectoire circulaire du bras de chasse.

2. Procédé selon la revendication 1, caractérisé en ce que l'élément de retenue est déplacé autour d'un centre de rotation qui est décalé à concurrence de la somme du rayon du ballon et du rayon de la calotte de la barre de chasse, parallèlement et dans la direction de tir.

3. Procédé selon la revendication 1 ou 2, caractérisé en ce qu'en vue d'ajuster l'inclinaison de la direction de lancement, c'est-à-dire de l'angle de lancement, la hauteur de l'élément de retenue du ballon est variée, et par conséquent, le point d'impact sur le ballon est changé de manière correspondante.

4. Procédé selon l'une des revendications précédentes, caractérisé en ce qu'en vue de changer l'orientation horizontale du tir, le dispositif entier, appuyé sur des roulettes, est tourné en tant qu'unité.

5. Procédé selon l'une des revendications précédentes, caractérisé en ce que la portée du lancement est ajustée en réglant la vitesse de rotation du bras de chasse dans un domaine de 100 à 400 tours par minute.

6. Procédé pour le lancement dirigé de ballons, dans lequel le ballon, à partir d'une position initiale de lancement dans un élément de retenue, est accéléré sur un trajet d'accélération par un bras de chasse en mouvement le long d'une trajectoire circulaire et est ensuite libéré, caractérisé en ce qu'à la fin du trajet d'accélération, la direction de la normale de la force du bras de chasse, qui passe par le centre du ballon et par le point d'impact, coincide avec la direction de lancement désirée, et qu'en vue d'obtenir un lancement de ballon soumis à un mouvement giratoire, des volets de déflection ou de mise en rotation sont latéralement approchés de la trajectoire du ballon à une distance après l'endroit de lancement.

7. Dispositif pour le lancement dirigé de ballons, dans lequel un ballon (20), à partir d'une position initiale de lancement dans un élément de retenue, peut être accéléré par une latte de chasse (8) en mouvement le long d'une trajectoire circulaire, et qu'après l'impact de la latte de chasse (8) sur le ballon (20), celui-ci est libéré de l'élément de retenue (27) du ballon, pour la mise en oeuvre d'un procédé selon l'une des revendications précédentes, caractérisé en ce que la latte de chasse (8) forme avec un volant (7) une unité de chasse et peut être mise en rotation avec le volant, la latte de chasse (8) étant capable d'être pivotée, pendant ce mouvement rotatif, d'une première position neutre où elle ne touche pas au passage le ballon (20) placé en position initiale de lancement, à une seconde position de chasse active où elle rencontre au passage le ballon (20) placé en position initiale de lancement et le lance, et d'être ensuite rappelée à sa première position neutre avant le prochain cycle.

8. Dispositif selon la revendication 7, caractérisé en ce que le volant (7) tourne sur un palier dans un plan horizontal autour d'un axe (36) vertical.

9. Dispositif selon les revendications 7 ou 8, caractérisé en ce que l'élément de retenue (27) du ballon peut pivoter autour d'un axe rotatif (37) vertical.

10. Dispositif selon la revendication 7, caractérisé en ce que le volant (7) tourne sur un palier dans un plan vertical autour d'un axe horizontal (70).

11. Dispositif selon les revendications 7, 8 ou 10, caractérisé en ce qu'un cadre de lancement (76) comportant des volets (77 resp. 78) qui peuvent être introduits d'au moins deux côtés, est disposé à une distance de l'élément de retenue (27) du ballon.

12. Dispositif selon la revendication 11, caractérisé en ce que les volets sont en une matière élastique.

13. Dispositif selon la revendication 7, caractérisé en ce que la latte de chasse (8) comporte une tête de chasse qui présente la configuration d'une calotte (38) ou la forme d'un pneu de voiture rapetissé.

## Claims

1. A method for the aimed shooting of footballs, wherein the ball is accelerated from an initial launching position in a holder over a distance of acceleration by means of a striking arm which is moved along a circular orbit, and then released, characterized in that at the end of the distance of acceleration, the direction of the force normal of the acceleration arm, which direction passes through the ball center and through the impact point, coincides with the desired launching direction, and in that to achieve a ball shot the launching direction of which is selectable and having a spin, the holder is adjusted around a center of rotation, the rotational radius of the holder substantially corresponding to the rotational radius of the circular orbit of the striking arm.

2. A method according to claim 1, characterized in that the holder is displaced around a center of rotation which is parallelly displaced by the sum of one ball radius plus one radius of the spherical sector of the striking bar in the launching direction.

3. A method according to claim 1 or 2, characterized in that for adjustment of the inclination of the launching direction, respectively of the launching elevation, the height of the ball holder is adjusted and thus, the point of impact upon the ball is correspondingly shifted.

4. A method according to one of the preceding claims, characterized in that for adjustment of the horizontal alignment of the shot, the entire device is twisted as an unit while supported on wheels.

5. A method according to one of the preceding claims, characterized in that the throwing range is selected by adjusting the rotational speed of the striking arm within a range of 100 to 400 rotations per minute.

6. A method for the aimed shooting of footballs, wherein the ball is accelerated from an initial launching position in a holder over a distance of acceleration by means of a striking arm which is moved along a circular orbit, and then released, characterized in that at the end of the distance of acceleration, the direction of the force normal to the acceleration arm, which direction passes through the ball center and through the impact point, coincides with the desired launching direction, and in that to achieve a spinning ball shot, deflecting or twisting flaps are approached to the trajectory of the ball at a distance after the launching point thereof.

7. A device for the aimed shooting of footballs, wherein a ball (20) is capable of being accelerated from an initial launching position in a ball holder (27) over a distance of acceleration by means of a striking bar (8) which is moved along a circular orbit, and wherein said ball (20) is released from the ball holder (27) after the impact of the striking bar (8) thereupon, directed to carrying out the method according to one of the preceding claims, and characterized in that the striking bar (8) forms a striking unit together with a fly-mass (7) and is capable of being set into a rotational movement with said fly-mass, during which it is capable of being swiveled from a first neutral position wherein it does not touch the ball (20) in its initial launching position, to a second active striking position wherein it hits the ball (20) in its initial launching position while passing, and launches it, whereafter it is adapted to be returned to its first neutral position before the following cycle.

8. A device according to claim 7, characterized in that the fly-mass (7) is rotatably supported in a horizontal plane around a vertical axis (36).

9. A device according to claims 7 or 8, characterized in that the ball holder (27) is adapted to be swiveled around a vertical rotational axis (70).

10. A device according to claim 7, characterized in that the fly-mass (7) is rotatably supported in a vertical plane around a horizontal axis (70).

11. A device according to claims 7, 8, or 10, characterized in that a ball launching frame (76) having flaps (77 resp. 78) which may be inserted from at least two sides, is disposed at a distance from the ball holder (27).

12. A device according to claim 11, characterized in that the flaps are made of a resilient material.

13. A device according to claim 7, characterized in that the striking bar (8) is provided with a striking head which is shaped as a spherical sector (38) or in the form of a reduced scale car tyre.
